# FASCICULE DE BREVET EUROPEEN

(11) **EP 0 750 450 B1**
(45) Date de publication et mention de la délivrance du brevet: **27.09.2000**
(21) Numéro de dépôt: 96450016.9
(22) Date de dépôt: 19.06.1996
(51) Int. Cl.: H05H 1/34, H05H 1/40, H05H 1/28

(54) **Torche à plasme à structure générale sensiblement axi-symétrique**
Plasmabrenner mit einer wesentlich axisymmetrischen allgemeinen Struktur
Plasma torch having an essentially axisymmetrical general structure

(30) Priorité: 23.06.1995 FR 9507790
(43) Date de publication de la demande: 27.12.1996
(73) Titulaire: AEROSPATIALE SOCIETE NATIONALE INDUSTRIELLE, Société Anonyme, 75781 Paris Cedex 16 (FR)
(72) Inventeur: Loubet, Daniel, 33160 Saint Aubin de Medoc (FR); Spariat, Jean-Marie Jacques, 33160 Saint Medard en Jalles (FR)
(74) Mandataire: Thébault, Jean-Louis

(56) Documents cités:
- EP-A- 0 427 590
- EP-A- 0 427 592
- EP-A- 0 490 882
- US-A- 5 362 939

## Description

La présente invention a trait aux torches à plasma, en particulier, mais non exclusivement, aux torches à arc non-transféré.

D'une manière générale, une torche à plasma de ce type comprend deux électrodes tubulaires coaxiales, en prolongement l'une de l'autre et agencées chacune dans un support l'entourant. Des moyens sont prévus pour produire l'amorçage d'un arc électrique entre les deux électrodes, ainsi que des moyens pour injecter un gaz plasmagène, tel que de l'air, dans une chambre, entre les électrodes. Dans chaque support d'électrode sont également prévus des moyens de refroidissement des électrodes.

En outre, avantageusement, la torche à plasma est munie de moyens pour déplacer le pied d'accrochage de l'arc électrique sur l'électrode amont, constitués d'une bobine électromagnétique entourant le support de ladite électrode amont.

Plus précisément encore, l'invention s'applique plus particulièrement à une torche à plasma dont l'amorçage de l'arc électrique est réalisé par un court-circuit temporaire établi entre les électrodes par l'intermédiaire du déplacement momentané de l'électrode amont au contact de l'électrode aval, à l'aide d'un dispositif à vérin, dit vérin starter.

Pour illustrer plus précisément ce type de torche à plasma auquel se réfère plus particulièrement la présente invention, on pourra se reporter utilement au mode de réalisation de la figure 4 du document FR-A-2.654.294.

Ce mode de réalisation se rapporte à une torche à plasma compacte et d'encombrement réduit destinée notamment à être montée dans des fours de vitrification de déchets.

Cette torche comporte, d'une manière générale, une enveloppe tubulaire dans laquelle sont logées lesdites électrodes amont et aval, ainsi que le système d'injection de gaz plasmagène, le système de refroidissement des électrodes, le dispositif à vérin de déplacement de l'électrode amont à des fins de démarrage et la bobine de champ de déplacement du pied d'arc.

Ladite enveloppe est reliée, à son extrémité proximale, à un bloc de connectique, assurant les liaisons fluidiques et électriques avec l'extérieur de la torche, laquelle est fixée sur la paroi d'un four par un système de bridage à hauteur de la jonction entre ladite enveloppe tubulaire et la partie connectique arrière, la partie enveloppe tubulaire, communément appelée torche nue, étant engagée dans le four.

La conception de ce type de torche à plasma est complexe et ne permet pas la réalisation facile de torches nues de différentes longueurs susceptibles de répondre à des besoins industriels spécifiques.

De plus, le refroidissement des électrodes n'est pas optimal et la complexité du circuit de refroidissement entraîne des pertes de charge importantes obligeant de recourir à des pressions de service élevées, par exemple de l'ordre de 12 bars.

En outre, cette pression élevée retentit sur la pression nécessaire à la commande du vérin de déplacement de l'électrode amont, au démarrage, puisqu'au cours de la rétraction de l'électrode amont, consécutive au démarrage, ledit vérin doit surmonter la poussée vers l'aval exercée par le fluide de refroidissement sur l'électrode amont. C'est ainsi que communément une pression de l'ordre de 160 bars est nécessaire à l'actionnement dudit vérin.

Enfin, ce type de torche n'offre pas une bonne accessibilité aux pièces d'usure de la torche (électrodes amont et aval) ainsi qu'aux réglages, par exemple de position et de course du vérin starter. Il faut en effet pratiquement démonter complètement la torche.

Par le document US 5 362 939, on connaît une torche à plasma convertible comportant deux enveloppes externes tubulaires coaxiales servant de conduit respectivement à un fluide de refroidissement et à un gaz plasmagène, toutefois la structure interne est trop complexe pour permettre une adaptation en longueur simple de la torche sans avoir à bouleverser ladite structure interne.

La présente invention vise à palier les divers inconvénients rappelés ci-dessus de ce type de torche à plasma et plus généralement de torches à plasma du type à arc non-transféré ou du type à arc transféré, quel que soit le système de démarrage utilisé, en proposant une torche à architecture générale simplifiée, presqu'entièrement axi-symétrique et facilitant donc à la fois la réalisation de la torche et sa maintenance.

A cet effet, l'invention a pour objet une torche à plasma à structure générale sensiblement axi-symétrique, du type comprenant :
- une partie tubulaire dite torche nue dans laquelle sont disposées une électrode unique dite amont ou une paire d'électrodes coaxiales dites amont et aval, les électrodes étant tubulaires et refroidies par un circuit de refroidissement approprié, une bobine dite de champ de déplacement du pied d'arc et des moyens pour injecter un gaz plasmagène en aval de l'électrode amont ou entre l'électrode amont et l'électrode aval, des moyens étant en outre prévus pour assurer le démarrage de la torche, et
- une structure dite externe, solidaire de la torche nue à son extrémité proximale et dans laquelle sont regroupées les liaisons fluidiques et électriques avec l'extérieur de la torche,
caractérisée en ce que ladite torche nue comporte une structure porteuse formée de trois enveloppes coaxiales se recouvrant au moins partiellement, solidaires de ladite structure externe, à savoir une enveloppe externe métallique, une enveloppe intermédiaire métallique définissant avec l'enveloppe externe le circuit de retour du fluide de refroidissement de la ou des électrodes et de la bobine, et une enveloppe interne définissant avec l'enveloppe intermédiaire le circuit d'admission du gaz plasmagène auxdits moyens d'injection et canalisant par sa face interne le flux entrant du fluide de refroidissement en direction de l'électrode amont, de la bobine de champ et éventuellement de l'électrode aval, en sorte que ladite structure porteuse à trois enveloppes puisse être dimensionnée à la longueur désirée tout en incorporant des organes internes de le torche en adaptant simplement la longueur des éléments de liaison desdits organes à ladite structure externe.

Un tel agencement permet de réduire le nombre de pièces de la torche et surtout de donner à celle-ci la longueur que l'on veut, en rapport avec celle des enveloppes successives, la torche nue recevant, quelle que soit sa longueur, des éléments internes standards, c'est-à-dire la ou les électrodes, la bobine de champ, le système d'injection de gaz plasmagène, les séparateurs du circuit de refroidissement et les moyens de démarrage.

Suivant une application particulière de l'invention à une torche à plasma à arc non-transféré munie d'un dispositif de démarrage comportant un vérin dit starter agissant sur l'électrode amont pour la rapprocher momentanément de l'électrode aval, ledit vérin starter est disposé à l'extérieur du corps de ladite structure externe et comporte une tige qui traverse de part en part le vérin, est reliée à l'électrode amont par une tige de liaison s'étendant dans le corps de la structure externe et à l'intérieur de ladite enveloppe interne et présente une section permettant audit flux entrant du fluide de refroidissement d'exercer sur ladite tige de vérin une contre-pression tendant à contrebalancer la pression dudit fluide sur l'électrode amont, cependant que l'extrémité externe de la tige du vérin est munie de moyens de réglage de la course de cette tige.

La structure selon l'invention permet également de simplifier substantiellement le circuit de refroidissement qui présente des pertes en charges bien moindres que celles du circuit de refroidissement des torches connues, permettant ainsi, à capacité de refroidissement égale, de réduire sensiblement la pression nécessaire au fluide, par exemple de 12 à 6 bars, avec la conséquence indirecte avantageuse, dans le cas de torches à arc non-transféré et à vérin starter de démarrage, d'une réduction en proportion de la pression nécessaire pour actionner le vérin starter.

D'autres caractéristiques et avantages ressortiront de la description qui va suivre d'un mode de réalisation d'une torche à plasma selon l'invention, description donnée à titre d'exemple uniquement et en regard des dessins annexés sur lesquels :
- Figure 1 est une vue en perspective schématisée d'une torche à plasma conforme à l'invention ;
- Figure 2, fractionnée respectivement en 2a,2b et 2c à des fins de lisibilité, est une demi-vue en coupe axiale de la torche de la figure 1 ;
- Figure 3 est une demi-vue partielle en section sagittale de la partie de la torche à hauteur de la liaison électrique entre l'électrode amont et la tige de connexion, et
- Figure 4 est une demi-vue partielle en section sagittale de la partie de la torche à hauteur du système d'injection de gaz plasmagène.

Sur la figure 1 est représentée une torche à plasma selon l'invention, utilisable par exemple dans un four de vitrification de déchets, constituée de deux parties essentielles, à savoir une partie avant dite torche nue 1 de forme générale cylindrique et une partie arrière dite connectique 2 formée par une structure externe assurant les liaisons fluidiques et électriques de la torche avec l'extérieur et permettant le transport et la manipulation de la torche.

La torche nue 1 présente une extrémité distale ou nez 3, de diamètre légèrement réduit, cependant que la structure 2, dite externe car demeurant à l'extérieur du four lorsque la torche nue 1 est introduite dans ce dernier par une ouverture appropriée ménagée dans la paroi, est constituée d'un corps tubulaire 4 coaxial à la torche nue 1, muni à ses extrémités de deux brides 5 en forme de losange et portant à leurs extrémités des tourillons 6 de sustentation, à la manière connue, de la torche à un palonnier de manutention (non représenté).

La torche nue 1, suivant une caractéristique de l'invention, comporte une structure porteuse (figure 2) formée de trois enveloppes coaxiales se recouvrant partiellement, à savoir une enveloppe externe métallique 7, une enveloppe intermédiaire métallique 8 et une enveloppe interne 9 en matériau isolant électriquement.

L'enveloppe 7 est cylindrique, s'étend sur toute la longueur de la torche nue 1 et est reliée à son extrémité proximale au corps tubulaire 4 de la structure externe 2 par une pièce de liaison annulaire 10.

L'enveloppe 8 est également cylindrique, s'étend sensiblement sur la longueur de l'enveloppe 7 de diamètre le plus grand, ainsi qu'à l'intérieur du corps 4 auquel elle est fixée de manière étanche, par une couronne filetée 11, approximativement dans la zone centrale.

Entre les deux enveloppes 7,8 est ainsi ménagé un espace annulaire 12 communiquant avec un espace annulaire 13 défini entre le corps 4 et l'enveloppe 8.

L'espace 13 communique par un passage, représenté en 14 sur la figure 1 et symbolisé par la même référence numérique sur la figure 2, avec une canalisation (non représentée) de retour du fluide de refroidissement, en l'occurrence de l'eau déminéralisée, de la partie chaude de la torche.

A son extrémité distale, l'enveloppe intermédiaire 8 sert de support à un séparateur annulaire 15 du circuit de refroidissement de l'électrode aval 16 qui est une électrode annulaire conventionnelle dont l'extrémité distale est fixée au nez de la torche.

L'extrémité distale de l'enveloppe intermédiaire 8 sert également, comme on le verra plus loin, à la fixation du système d'injection de gaz plasmagène 17 et de l'extrémité distale de l'électrode amont 18 qui est une électrode annulaire également conventionnelle coaxiale, comme l'électrode aval 16, à l'axe 19 de la torche.

L'enveloppe 9 est un tube cylindrique qui s'étend sensiblement entre l'extrémité proximale de l'électrode amont 18 et un endroit du corps 4 légèrement en arrière de la pièce 11 en étant fixé audit corps 4 par une couronne filetée 20.

Le tube 9 définit ainsi avec l'enveloppe intermédiaire 8 un espace annulaire 21 communiquant, côté structure 2, avec un espace annulaire 22 interne au corps 4 et communiquant, par un passage représenté en 23 sur la figure 1 et seulement symbolisé par la même référence numérique sur la figure 2, avec une canalisation (non représentée) d'amenée de fluide plasmagène, en l'occurrence de l'air.

L'extrémité distale de l'enveloppe interne 9 est en contact étanche avec l'extrémité d'un séparateur annulaire 24 du circuit de refroidissement de l'électrode amont 18.

Une bobine électromagnétique tubulaire dite de champ 25, également conventionnelle et destinée, à la manière connue, à déplacer le pied d'arc sur l'électrode amont 18 enveloppe extérieurement cette électrode.

L'extrémité distale du séparateur 24 est reliée à l'extrémité distale de l'enveloppe intermédiaire 8 par le biais d'une pièce annulaire de liaison 26 en matériau isolant électriquement, support du système d'injection de gaz plasmagène 17.

Ce système d'injection (voir aussi figure 4) comprend une grille ajourée annulaire 27, en matériau isolant électriquement, disposée dans l'intervalle entre électrodes 16,18 et sur la face externe de laquelle est ménagée une chambre d'homogénéisation 28, réalisée dans la pièce 26.

La chambre 28 communique par des trous 29 traversant la pièce 26 avec l'espace 21. Les trous 29, au nombre de six (cf. figure 4 sur laquelle une section complète de la pièce 26 est représentée en perspective) sont régulièrement répartis et leurs axes 30 ne coupent pas l'axe de la pièce 26 afin de créer un effet de vortex lorsque l'air pénètre par les trous 29 dans la chambre d'homogénéisation 28.

En outre, la pièce 26 est percée d'une série de trous 31 d'axes parallèles à l'axe de la pièce 26, c'est-à-dire l'axe 19 de la torche, afin d'assurer la continuité du circuit de refroidissement, successivement de l'électrode amont 18 et de la bobine de champ 25, puis de l'électrode aval 16.

Sur la figure 2, on peut observer que les trous 31 font communiquer un espace annulaire 32 défini entre le séparateur 24 et un tube séparateur 33 enveloppant à distance la bobine de champ 25 et un espace annulaire 34 délimité entre le séparateur 15 et l'électrode aval 16.

A l'extrémité proximale de l'électrode aval 16, en regard de l'électrode amont 18, est fixé un pion-butée 35 dit d'allumage.

A son extrémité proximale l'électrode amont 18 est fixée à l'extrémité d'une tige métallique 36, par exemple en cuivre, elle-même fixée à l'extrémité d'un axe de transmission 37 en matériau isolant électriquement, de forte section et dont l'extrémité est montée coulissante dans un alésage 38 d'un flasque 39 rapporté sur l'extrémité externe du corps 4.

Ladite extrémité coulissante de l'axe 37 est solidaire d'une tige 40 s'étendant à l'intérieur d'une tige creuse 41 d'un vérin starter 42 fixé au flasque 39, extérieurement au corps 4.

La tige creuse 41 traverse complètement le vérin 42 et est solidaire, à son extrémité externe, de la tige 40 par l'intermédiaire d'une paire 43 d'écrou et contre-écrou. A son autre extrémité, la tige 41 est en appui contre une rondelle 44 solidaire de la tige 40, par l'intermédiaire d'un ressort amortisseur 45.

Une butée à vis 46, réglable en position sur la tige de vérin 41, permet, par modification de son éloignement vis à vis de l'extrémité du vérin 42, de régler la course de la tige de vérin.

La tige 36 porte une douille métallique 47 montée coulissante et solidaire du support de la bobine de champ 25 à l'enroulement de laquelle est connectée ladite douille 47.

Une douille 49 de connexion électrique à la bobine 25 est fixée à l'extrémité d'une tige de connexion électrique 50, parallèle à l'axe 19, s'étendant en regard de l'enveloppe tubulaire interne 9 et traversant le corps 4 pour être fixée au flasque 39 dont le matériau est bien entendu non conducteur de l'électricité.

La tige 50 est reliée à une borne de connexion électrique 51 (pôle plus), le pôle moins étant constitué par la borne de connexion 52, reliée au corps métallique 4.

Le circuit électrique d'alimentation des électrodes comprend donc la tige 50, la pièce 49, la bobine de champ 25 qui est montée en série, la pièce 47, la tige 36, l'électrode amont 18, l'électrode aval 16, le nez de la torche, l'enveloppe externe 7 et le corps 4.

L'enveloppe interne 9 est en contact par sa face interne avec un espace 53 délimité par le corps 4 et dans l'axe duquel s'étendent les tiges 36 et 37.

Cet espace 53 communique par un passage, représenté en 54 sur la figure 1 et seulement symbolisé par la même référence numérique sur la figure 2, susceptible d'être connecté à une canalisation (non représentée) d'arrivée d'eau de refroidissement de la torche.

Le circuit d'eau de refroidissement est ainsi constitué de l'espace 53, lequel communique par des trous 48a ménagés dans la pièce 47 avec un espace annulaire 48b ménagé entre l'embout 48c de l'électrode amont 18 et un déflecteur annulaire 48d formant venturi, solidaire de la bobine 25 et canalisant l'eau vers l'espace entre l'électrode amont 18 et la bobine de champ 25. Ensuite, l'eau passe dans l'espace entre la bobine 25 et le tube 33, dans l'espace 32 (via des perforations 55 à l'extrémité proximale du tube 33), dans les passages 31, dans l'espace 34, puis dans l'espace 12 et enfin dans l'espace 13. Ce circuit lèche ainsi complètement et de manière la plus directe possible les parties électriquement conductrices 50,49,47, l'embout amont 48c, puis la face externe de l'électrode amont 18, les deux faces de la bobine de champ 25, le système d'injection 17, la face externe de l'électrode aval 16 et enfin la face externe de la torche nue 1, sur la totalité de sa longueur.

Un tel circuit est relativement simple en comparaison avec ceux des torches traditionnelles. Il refroidit de façon optimale les parties chaudes de la torche, ainsi que la totalité de son enveloppe externe 7, ce qui permet à la torche d'affronter sans endommagement les températures régnant dans un four de vitrification et qui peuvent largement dépasser 1600°C, voire atteindre 2000°C.

De plus, les pertes de charge du circuit de refroidissement sont réduites par rapport à celles des circuits conventionnels, ce qui permet d'abaisser la pression de service de la source d'eau de refroidissement de la torche. C'est ainsi que pour un type de torche à arc non transféré de la Demanderesse, la pression de l'eau de refroidissement a été ramenée de 12 à 6 bars.

Il est important de remarquer que la conception sous forme d'enveloppes tubulaires concentriques 7,8 et 9 de la structure portant les organes essentiels (électrodes, injecteur, bobine de champ) de la torche et les reliant au bloc connectique 2, permet une grande liberté dans la détermination de la longueur de la torche nue 1.

Pour s'en convaincre, il suffit de se reporter, sur la figure 2, à la zone de la torche à hauteur de la tige 36, pour constater que les modifications de longueur de la torche nue auront simplement un retentissement sur la longueur des enveloppes 7,8,9 et des tiges 36,37,50.

Ainsi des torches nues de différentes longueurs pourront être équipées intérieurement des mêmes organes (électrodes, injecteur, bobine de champ, séparateurs, pièces de liaison électriques, etc...), les circulations de fluides (air et eau) étant assurées de la même manière par l'intermédiaire des espaces ménagés entre les différentes enveloppes 7,8,9.

Suivant une autre caractéristique importante de l'invention, le montage particulier du vérin starter 42, complètement à l'extérieur du corps 4, avec la tige de connexion 37 à forte section baignant dans l'eau de refroidissement à l'entrée de la torche, permet, d'une part, un réglage de la course du vérin et une maintenance faciles et, d'autre part, de commander le vérin 42 avec un fluide à pression réduite par rapport aux vérins starters habituels.

En effet, l'électrode amont des torches de ce type étant refroidie sur l'extérieur, la pression de l'eau crée sur l'électrode une poussée importante vers l'aval.

Or, au démarrage, l'électrode amont 18 est amenée, par le vérin 42, au contact avec le pion-butée 35 au démarrage.

La durée de ce contact doit être juste suffisante pour éviter les conséquences néfastes d'un court-circuit direct à très fort ampérage. Il est alors nécessaire d'envoyer au vérin starter la puissance adaptée pour la rétraction brutale de l'électrode amont, laquelle puissance doit surmonter ladite poussée vers l'aval occasionnée par l'eau de refroidissement.

En prévoyant, conformément à l'invention, une section très importante à la tige de connexion 37, on compense pratiquement ladite poussée vers l'aval, en sorte que l'on a besoin d'un effort moindre de la part du vérin 42.

Ainsi, au lieu d'une pression habituelle de l'ordre de 160 bars, le vérin 42 peut n'être alimenté qu'à une pression largement de moitié moindre.

Si la pression nécessaire au vérin starter peut même être suffisamment abaissée, par exemple jusqu'à 7 bars, on peut envisager d'utiliser pour actionner le vérin l'eau de refroidissement de la torche.

Par ailleurs, la structure concentrique des enveloppes 7,8,9, permet un accès facile à l'intérieur de la torche, en commençant par déposer l'enveloppe externe 7, par exemple pour remplacer les électrodes ou toute autre pièce ou pour toute opération de maintenance ou de réparation.

A ce propos, il est à noter que l'extrémité de la tige de connexion électrique 50 est simplement enfichée, par l'intermédiaire de la pièce de liaison 49, sur des pions de connexion et/ou centrage 56 solidaires de la bobine 25 et du séparateur 24.

Il est également à noter que l'extrémité distale de l'enveloppe 9 n'est pas solidaire du séparateur 24, ce qui autorise l'extraction hors de la torche de l'enveloppe 9 seule, pour accéder à la fixation (11) de l'enveloppe intermédiaire 8.

Le positionnement mutuel des enveloppes 7,8,9 est assuré par exemple par de simples plots de guidage 57.

L'invention n'est évidemment pas limitée au mode de réalisation représenté et décrit ci-dessus, mais en couvre au contraire toutes les variantes, notamment en ce qui concerne l'agencement du système injecteur de gaz plasmagène 17, l'agencement de la bobine de champ 25, les moyens de commande de déplacement de l'électrode amont au démarrage, ou encore l'agencement de la structure externe 2.

Enfin, l'invention s'applique d'une manière générale à tous types de torches à plasma à arc non-transféré, quel que soit le système de démarrage, ainsi qu'à tous types de torches à plasma à arc transféré.

## Revendications

1. Torche à plasma à structure générale sensiblement axi-symétrique, du type comprenant :
- une partie tubulaire dite torche nue (1) dans laquelle sont disposées une électrode unique dite amont ou une paire d'électrodes coaxiales dites amont (18) et aval (16), les électrodes étant tubulaires et refroidies par un circuit de refroidissement approprié, une bobine dite de champ (25) de déplacement du pied d'arc et des moyens (17) pour injecter un gaz plasmagène en aval de l'électrode amont ou entre l'électrode amont (18) et l'électrode aval (16), des moyens (42) étant en outre prévus pour assurer le démarrage de la torche, et
- une structure dite externe (2), solidaire de la torche nue (1) à son extrémité proximale et dans laquelle sont regroupées les liaisons fluidiques et électriques avec l'extérieur de la torche,
caractérisée en ce que ladite torche nue (1) comporte une structure porteuse formée de trois enveloppes coaxiales se recouvrant au moins partiellement, solidaires de ladite structure externe (2), à savoir une enveloppe externe (7) métallique, une enveloppe intermédiaire (8) métallique définissant avec l'enveloppe externe (7) le circuit de retour du fluide de refroidissement de la ou des électrodes (18,16) et de la bobine (25), et une enveloppe interne (9) définissant avec l'enveloppe intermédiaire (8) le circuit d'admission du gaz plasmagène auxdits moyens d'injection (17) et canalisant par sa face interne le flux entrant du fluide de refroidissement en direction de l'électrode amont (18), de la bobine de champ (25) et éventuellement de l'électrode aval (16), en sorte que ladite structure porteuse à trois enveloppes puisse être dimensionnée à la longueur désirée tout en incorporant des organes internes (16, 17, 18, 25, 42) de la torche en adaptant simplement la longueur des éléments de liaison (36, 37, 50) desdits organes à ladite structure externe (2).

2. Torche suivant la revendication 1, du type à arc non-transféré, munie d'un dispositif de démarrage comportant un vérin dit starter (42) agissant sur l'électrode amont (18) pour la rapprocher momentanément de l'électrode aval (16), caractérisée en ce que ledit vérin starter (42) est disposé à l'extérieur du corps (4) de ladite structure externe et comporte une tige (41) qui traverse de part en part le vérin, est reliée à l'électrode amont (18) par une tige de liaison (37) s'étendant dans le corps (4) de la structure externe et à l'intérieur de ladite enveloppe interne( 9) et présente une section permettant audit flux entrant du fluide de refroidissement d'exercer sur ladite tige de vérin (41) une contre-pression tendant à contrebalancer la pression dudit fluide sur l'électrode amont (18), cependant que l'extrémité externe de la tige (41) du vérin est munie de moyens (46) de réglage de la course de cette tige (41).

3. Torche suivant la revendication 1 ou 2, caractérisée en ce que la bobine de champ (25) entoure extérieurement l'électrode amont (18), est refroidie sur ses faces interne et externe et est reliée électriquement, d'une part, par une liaison enfichable (49,56) avec une tige de connexion électrique (50) disposée à l'intérieur de ladite enveloppe interne (9) et connectée à son autre extrémité à une borne électrique (51) de la structure externe (2) et, d'autre part, à l'électrode amont (18) par une connexion à contact glissant avec la tige (36,37) de liaison entre le vérin starter (42) et ladite électrode amont (18).

4. Torche suivant l'une des revendications 1 à 3, caractérisée en ce que les espaces (12,21,53) délimités respectivement entre l'enveloppe externe (7) et l'enveloppe intermédiaire (8), entre l'enveloppe intermédiaire (8) et l'enveloppe interne (9) et à l'intérieur de l'enveloppe interne (9), communiquent respectivement avec un premier espace annulaire (13), un deuxième espace annulaire (22) et un troisième espace (53), tous les trois ménagés dans ladite structure externe (2), lesdits troisième et premier espaces (53,13) communiquant respectivement avec une arrivée (54) et une sortie (14) de fluide de refroidissement de la torche, cependant que ledit deuxième espace (22) communique avec une source (23) de gaz plasmagène.

5. Torche suivant l'une des revendications 2 à 4, caractérisée en ce que les moyens d'injection de gaz plasmagène (17) sont disposés à l'intérieur de l'enveloppe intermédiaire et constitués d'une pièce annulaire (26) munie de passages (29) en direction d'une chambre d'homogénéisation (28) agencée sur la face interne de ladite pièce (26) et de passages (31) coaxiaux à l'axe (19) de la torche, assurant la continuité du circuit de refroidissement des faces externes des électrodes amont (18) et aval (16) et d'une grille ajourée d'injection (27) en regard de ladite chambre d'homogénéisation (28), agencée dans l'intervalle entre lesdites électrodes (18,16).

## Patentansprüche

1. Plasmabrenner mit einer im wesentlichen axialsymmetrischen allgemeinen Struktur des Typs, der umfaßt:
- einen rohrförmigen Teil, der nackter Brenner (1) genannt wird, in dem eine einzige sogenannte einlaßseitige Elektrode oder ein Paar koaxialer, sogenannter einlaßseitiger (18) und auslaßseitiger (16) Elektroden, die rohrförmig ist bzw. sind und durch einen geeigneten Kühlkreis gekühlt wird bzw. werden, eine sogenannte Feldspule (25) zur Verschiebung der Basis des Lichtbogens sowie Mittel (17) zum Einleiten eines Plasmidgases hinter der einlaßseitigen Elektrode oder zwischen der einlaßseitigen Elektrode (18) und der auslaßseitigen Elektrode (16) angeordnet sind, wobei außerdem Mittel (42) vorgesehen sind, um das Zünden des Brenners zu gewährleisten, und
- eine sogenannte externe Struktur (2), die mit dem bloßen Brenner (1) an seinem proximalen Ende verbunden ist und in der die fluidalen und elektrischen Verbindungen mit der äußeren Umgebung des Brenners angeordnet sind,
dadurch gekennzeichnet, daß der nackte Brenner (1) eine Trägerstruktur umfaßt, die aus drei koaxialen Hüllen gebildet ist, die sich wenigstens teilweise überdekken und mit der externen Struktur (2) verbunden sind, d. h. eine metallische äußere Hülle (7), eine metallische Zwischenhülle (8), die mit der äußeren Hülle (7) den Kühlfluid-Rückleitungskreis der einen oder der mehreren Elektroden (18, 16) und der Spule (25) definiert, sowie eine innere Hülle (9), die mit der Zwischenhülle (8) den Kreis für die Plasmidgas-Zufuhr an die Einleitungsmittel (17) definiert und mit ihrer Innenfläche den eintretenden Strom des Kühlfluids in Richtung zur einlaßseitigen Elektrode (18), zur Feldspule (25) und eventuell zur auslaßseitigen Elektrode (16) lenkt, derart, daß die Trägerstruktur mit drei Hüllen die gewünschte Länge haben kann und dabei die internen Organe (16, 17, 18, 25, 42) des Brenners eingebaut werden können, indem einfach die Länge der Verbindungselemente (36, 37, 50) der Organe an die externe Struktur (2) angepaßt wird.

2. Brenner nach Anspruch 1 des Typs mit nichtverlagertem Lichtbogen, der mit einer Zündvorrichtung versehen ist, die einen sogenannten Starter-Stellzylinder (42) aufweist, die auf die einlaßseitige Elektrode (18) einwirkt, um sie vorübergehend an die auslaßseitige Elektrode (16) anzunähern, dadurch gekennzeichnet, daß der Starter-Stellzylinder (42) außerhalb des Körpers (4) der externen Struktur angeordnet ist und einen Stift (41) aufweist, der durch den Stellzylinder verläuft und mit der einlaßseitigen Elektrode (18) durch einen Verbindungsstift (37) verbunden ist, der sich im Körper (4) der externen Struktur und innerhalb der inneren Hülle (9) erstreckt und einen Abschnitt aufweist, der dem eintretenden Strom des Kühlfluids erlaubt, auf den Stift (41) des Stellzylinders einen Gegendruck auszuüben, der bestrebt ist, den Druck des Fluids auf die einlaßseitige Elektrode (18) im Gleichgewicht zu halten, während das äußere Ende des Stifts (41) des Stellzylinders mit Mitteln (46) zur Einstellung der Bahn dieses Stifts (41) versehen ist.

3. Brenner nach Anspruch 1 oder 2, dadurch gekennzeichnet, daß die Feldspule (25) die einlaßseitige Elektrode (18) außen umgibt, an ihren inneren und äußeren Flächen gekühlt ist und einerseits über eine einsteckbare Verbindung (49, 56) mit einem elektrischen Verbindungsstift (50), der in der inneren Hülle (9) angeordnet und mit seinem anderen Ende mit einem elektrischen Anschluß (51) der externen Struktur (2) verbunden ist, und andererseits mit der einlaßseitigen Elektrode (18) über eine Gleitkontaktverbindung mit dem Verbindungsstift (36, 37) der Verbindung zwischen dem Starter-Stellzylinder (42) und der einlaßseitigen Elektrode (18) elektrisch verbunden ist.

4. Brenner nach einem der Ansprüche 1 bis 3, dadurch gekennzeichnet, daß die Zwischenräume (12, 21, 53), die zwischen der äußeren Hülle (7) und der Zwischenhülle (8), zwischen der Zwischenhülle (8) und der inneren Hülle (9) bzw. innerhalb der inneren Hülle (9) begrenzt sind, mit einem ersten ringförmigen Raum (13), einem zweiten ringförmigen Raum (22) bzw. einem dritten Raum (53) in Verbindung stehen, wobei diese drei Räume in der externen Struktur (2) ausgebildet sind, wobei der dritte Raum (53) und der erste Raum (13) mit einem Einlaß (54) bzw. mit einem Auslaß (14) des Brenner-Kühlfluids in Verbindung stehen, während der zweite Raum (22) mit einer Plasmidgas-Quelle (23) in Verbindung steht.

5. Brenner nach einem der Ansprüche 2 bis 4, dadurch gekennzeichnet, daß die Plasmidgas-Einleitungsmittel (17) in der Zwischenhülle angeordnet sind und aus einem ringförmigen Teil (26) gebildet sind, das mit Durchlässen (29) in Richtung zu einer Homogenisierungskammer (28), die in der inneren Fläche des Teils (26) angeordnet ist, mit Durchlässen (31), die zur Achse (19) des Brenners koaxial sind und die Unterbrechungsfreiheit des Kühlkreises der äußeren Flächen der einlaßseitigen (18) und auslaßseitigen (16) Elektroden sicherstellen, sowie mit einem durchbrochenen Einleitgitter (27) gegenüber der Homogenisierungskammer (28), das in dem Zwischenraum zwischen den Elektroden (18, 16) angeordnet ist, versehen ist.

## Claims

1. Plasma torch with an overall structure which is substantially axisymmetric, of the type comprising:
- a tubular part referred to as the bare torch (1) in which there is disposed a single so-called upstream electrode or a pair of electrodes referred to as upstream (18) and downstream (16), the electrodes being tubular and cooled by a suitable cooling circuit, a so-called field coil (25) for moving the foot of the arc and means (17) for injecting a plasmagenic gas downstream of the upstream electrode or between the upstream electrode (18) and the downstream electrode (16), means (42) also being provided to start up the torch, and
- a so-called external structure (2), fixed to the bare torch (1) at its proximal end and in which there are grouped together the fluid and electrical connections with the exterior of the torch,
characterised in that said bare torch (1) comprises a carrying structure formed by three coaxial casings overlapping at least partially, fixed to said external structure (2), namely a metallic external casing (7), a metallic intermediate casing (8) defining with the external casing (7) the return circuit for the cooling fluid for the electrode or electrodes (18, 16) and the coil (25), and an internal casing (9) defining with the intermediate casing (8) the circuit for admitting plasmagenic gas to said injection means (17) and, by means of its internal face, channelling the incoming flow of the cooling fluid in the direction of the upstream electrode (18), the field coil (25) and possibly the downstream electrode (16), so that said carrying structure with three casings can be sized to the desired length while incorporating the internal components (16, 17, 18, 25, 42) of the torch simply by adapting the length of the connecting elements (36, 37, 50) for said components to said external structure (2).

2. Torch according to Claim 1, of the non-transferred arc type, provided with a start-up device having a so-called starter ram (42) acting on the upstream electrode (18) in order to bring it momentarily closer to the downstream electrode (16), characterised in that said starter ram (42) is disposed exterior to the body (4) of said external structure and comprises a rod (41) which passes right through the ram, is connected to the upstream electrode (18) by a connecting rod (37) extending in the body (4) of the external structure and inside said internal casing (9) and provides a cross-section enabling said incoming flow of the cooling fluid to exert on said rod (41) of the ram a counterpressure tending to counterbalance the pressure of said fluid on the upstream electrode (18), while the external end of the rod (41) of the ram is provided with means (46) for adjusting the travel of this rod (41).

3. Torch according to Claim 1 or 2, characterised in that the field coil (25) surrounds the upstream electrode (18) externally, is cooled on its internal and external faces and is electrically connected on the one hand by a plug-in connection (49, 56) with an electrical connection rod (50) disposed inside said internal casing (9) and connected at its other end to an electrical terminal (51) of the external structure (2), and on the other hand to the upstream electrode (18) by a sliding-contact connection with the connecting rod (36, 37) between the starter ram (42) and said upstream electrode (18).

4. Torch according to one of Claims 1 to 3, characterised in that the spaces (12, 21, 53) delimited respectively between the external casing (7) and the intermediate casing (8), between the intermediate casing (8) and the internal casing (9) and inside the internal casing (9), communicate respectively with a first annular space (13), a second annular space (22) and a third space (53), all three provided in said external structure (2), said third and first spaces (53, 13) communicating respectively with an inlet (54) and an outlet (14) for the torch cooling fluid, whilst said second space (22) communicates with a source (23) of plasmagenic gas.

5. Torch according to one of Claims 2 to 4, characterised in that the plasmagenic gas injection means (17) is disposed inside the intermediate casing and consists of an annular piece (26) provided with passages (29) in the direction of a homogenisation chamber (28) arranged on the internal face of said piece (26) and passages (31) coaxial with the axis (19) of the torch, providing continuity of the cooling circuit for the external faces of the upstream (18) and downstream (16) electrodes and a perforated injection grille (27) opposite said homogenisation chamber (28), arranged in the gap between said electrodes (18, 16).
